# EUROPÄISCHE PATENTSCHRIFT

(11) **EP 0 087 026 B1**
(45) Veröffentlichungstag und Bekanntmachung des Hinweises auf die Patenterteilung: **19.06.1985**
(21) Anmeldenummer: 83101048.3
(22) Anmeldetag: 04.02.1983
(51) Int. Cl.: F24H 9/00, F24H 1/18

(54) **Brennstoffbeheizter Wasserspeicher**
Fuel heated water reservoir
Réservoir d'eau chauffé par combustible

(30) Priorität: 09.02.1982 DE 8203486 U
(43) Veröffentlichungstag der Anmeldung: 31.08.1983
(73) Patentinhaber: Joh. Vaillant GmbH u. Co., 42810 Remscheid (DE); COFRABEL N.V., B-1620 Drogenbos (BE); VAILLANT S.A.R.L, 94537 Rungis Cedex (FR); VAILLANT Ges.m.b.H, 1233 Wien (AT); Vaillant Ltd., Hounslow, Middx. TW5 9QB (GB); SCHONEWELLE B.V., 1099 BX Amsterdam (NL); Vaillant GmbH, 8953 Dietikon 1 (CH)
(72) Erfinder: Kehl, Reinhold, D-5632 Wermelskirchen (DE)
(74) Vertreter: Heim, Johann-Ludwig

## Beschreibung

Die vorliegende Erfindung bezieht sich auf einen brennstoffbeheizten Wasserspeicher gemäß dem Oberbegriff des Hauptanspruches.

Solche brennstoffbeheizten Wasserspeicher sind bereits bekannt, es existiert auf dem Markt eine Vielzahl untereinander recht ähnlicher Konstruktionen.

Aus der US-A-2 650 575 ist ein gasbeheizter Speicher bekanntgeworden, der einen Wasserbehälter aus Stahl aufweist, dessen sowohl dem Wasser zugewandte Seite wie auch die den Rauchgasen zugewandte Seite mit einer Emailschicht versehen ist.

Eine solche Ausgestaltung eines Speichers ist schwierig, da das beidseitige Emaillieren häufig zur sogenannten Emailschuppenbildung führt. Das bedeutet, daß die Email auf mindestens einer Seite schadhaft wird und damit die Korrosionsbeständigkeit des Stahls nicht gewährleistet wird. Zudem ist eine beidseitige Emaillierung relativ teuer.

Diese aus Stahl hergestellten Wasserspeicher bereiten das Problem, daß bei relativ niedriger Soll-Temperatur des gespeicherten Warmwassers an den Flächen des Wasserspeichers, die dem Abgas des Brenners zugewandt sind, aufgrund von Taupunktunterschreitungen Korrosion auftritt.

Korrosionserscheinungen treten aufgrund der Emaillierung der dem Wasser zugewandten Seite im Wasserraum des Speichers fast nie auf.

Da die Emaillierung des Wasserbehälters als letzter Arbeitsgang bei der Erstellung eines solchen Wasserspeichers vorgenommen wird, verbot sich bislang die Aufbringung einer Schutzschicht an der dem Wasser abgewandten Seite des Speichers, da entsprechende Schutzschichten abschmelzen würden. Diese Schutzschichten müßten nämlich auch zudem einem guten Wärmeübergang von den Abgasen des Brenners zum Wasserbehälter nicht im Wege stehen.

Der vorliegenden Erfindung liegt mithin die Aufgabe zugrunde, auf der den Brennerabgasen zugewandten Seite des Wasserbehälters eine Korrosionsschutzschicht aufzubringen, die auch bei nachfolgender Emaillierung der dem Wasser zugewandten Seite des Wasserbehälters nicht zerstört wird.

Die Lösung dieser Aufgabe gelingt mit den kennzeichnenden Merkmalen des Hauptanspruches.

Hierbei kann die Aluminiumschicht so gewählt werden, daß sie in die Oberfläche des Stahls eindiffundiert und somit bei den hohen Emailliertemperaturen nicht als Schmelze abtropft.

Es ist vorteilhaft, die Aluminiumschicht als Plattierung aufzubringen. Hierbei geht die Plattierung eine so innige Verbindung mit dem Stahlmaterial ein, daß auch bei den Emailliertemperaturen die Schutzschicht voll erhalten bleibt.

Schließlich ist es besonders zweckmäßig, auch die übrigen Innenwände des Wasserspeichers, soweit sie den Abgasen des Brenners aus gesetzt sind, mit einer solchen Aluminiumschicht zu versehen.

Weitere Ausgestaltungen und besonders vorteilhafte Weiterbildungen der Erfindung gehen aus der nachfolgenden Beschreibung hervor, die in Verbindung mit der Figur der Zeichnung ein Ausführungsbeispiel der Erfindung näher erläutern.

Die Figur zeigt eine schematische Schnittdarstellung des Unterteilers eines Heißwasserspeichers.

Der Heißwasserspeicher weist zunächst ein Außenmantelgehäuse 1, vorzugsweise aus beiderseits lackiertem Stahlblech, auf. Das Gehäuse Ist zylinderförmig und weist an seiner Unterseite einen scheibenartigen Boden 2 auf, an dem Standfuße 3 angeordnet sind.

Innerhalb des Gehäuses ist ein Wasserbehälter4vorgesehen, dessen Außenwand 5 gleichermaßen zylinderförmig ist und von der Gehäuse wand 1 durch eine Isolierung 6 getrennt ist Der Wasserbehälter 4 hat etwa Zylinderform, sein Boden 7 weist etwa Glockenform auf. Das Zentrum des Wasserbehälters durchsetzt ein Flammrohr 8, dessen Außenmantel 9 dem Wasser des Wasserbehälters 4 zugewandt ist und mit einer Emailschicht 10 versehen ist. Die Emailschicht ist auch am Boden 7 und an der Innenseite der Außenwand 5 vorgesehen. An der Innenseite 11 des Flammrohrs 8, die den Abgasen eines Brenners 12 zugewandt ist, ist eine Aluminiumschicht 13 aufgebracht, die auch an der Unterseite 14 des Bodens 7 vorhanden ist.

An der untersten Stelle 15 des Bodens 7 ist ein Verlängerungsmantelstück 16 angeschweißt, das von der Gehäusewandung 1 gleichermaßen durch die Isolierung 6 getrennt ist. Die Innenseite 17 dieses Verlängerungsmantels ist gteicherma ßen mit der Aluminiumschicht 13 überzogen Auch die Außenseite des Brenners kann mit der Aluminiumschicht 13 überzogen sein, hierbei ist es gleichgültig, ob der Brenner 12 flüssige oder gasförmige Brennstoffe verbrennt. Zwischen Brenner und dem Verlängerungsmantel 17 ist im Ringraum der Innenseite 17 ein Auffangblech 18 angeschweißt, dessen Außenseite gleichermaßen mit der Aluminiumschicht 13 versehen werden kann. Auch die Halterungselemente 19 des Brenners und das Brennstoffzufuhrrohr 20 können mit der Aluminiumschicht versehen sein. Das gleiche gilt für die Innenseite des Bodens 2.

Bei der Herstellung des Heißwasserspeichers wird bevorzugt so vorgegangen, daß als Ausgangsmaterial ein Stahlblech verwendet wird, das einseitig mit einer Aluminiumplattierung versehen ist. Dieses Stahlblech wird zusammen mit der Aluminiumplattierung auf das zur Herstellung des Speichers benötigte Dickenmaß ausgewalzt. Hierbei verringert sich das Dickenmaß des Stahlblechs analog zum Dickenmaß der Aluminiumplattierung. Wesentlich ist dabei, daß durch das Dünnerwalzen des Verbundbleches die Aluminiumschicht tief in den Stahl eindringt. Beim anschließenden Verschweißen, z. B. des Bodens mit dem Flammrohr und des Bodens mit der Außenwand und des Bodens mit dem Verlängerungsstück, gibt es aufgrund des einseitigen Auftrags des Aluminiums keine Schwierigkeiten. Auch beim nachfolgenden Emailliervorgang des Wasserbehälters 4 ergeben sich keine Schwierigkeiten, da aufgrund des Eindringens des Aluminiums in die Stahlschicht die Emaillierofen-Temperatur von der Aluminiumschutzschicht schadlos überstanden wird.

Somit sind praktisch alle Innenseiten des Feuerungsraumes 21 auf der dem Brenner bzw. seinen Abgasen zugewandten Seite und alle in den Brennraum hineinragenden Elemente durch die Aluminiumschutzschicht gegen Korrosion geschützt.

## Patentansprüche

1. Brennstoffbeheizter Wasserspeicher mit einem Brenner (12) und einem stählernen Wasserbehälter (4), der auf der dem Wasser zugewandten Seite emailliert (10) ist, dadurch gekennzeichnet, daß auf der den Abgasen des Brenners (12) zugewandten Seite (9) des Wasserbehälters (4) eine Aluminiumschicht (13) aufgebracht ist.

2. Brennstoffbeheizter Wasserspeicher nach Anspruch 1, dadurch gekennzeichnet, daß die Aluminiumschicht als Plattierung vorgesehen ist.

3. Brennstoffbeheizter Wasserspeicher nach Anspruch 1 oder 2, dadurch gekennzeichnet, daß sämtliche den Feuerungsraum (21) umschließenden Teile (17, 2) des Gehäuses (1) des Wasserspeichers auf ihrer dem Brenner (12) zugewandten Seite mit der Aluminiumschicht versehen sind.

4. Brennstoffbeheizter Wasserspeicher nach einem der Ansprüche 1 bis 3, dadurch gekennzeichnet, daß sämtliche in den Feuerungsraum (21) hineinragenden Teile (12, 20, 19, 18) mit der Aluminiumschicht versehen sind.

## Claims

1. A fuel-heated water reservoir comprising a burner (12) and a water tank (4), which consists of steel and is enamelled (10) on the side facing the water, characterized in that an aluminium layer (13) is provided on that side (9) of the water tank (4) which faces the flue gases from the burner (12).

2. A fuel-heated water heater according to claim 1, characterized in that aluminium layer consists of a cladding layer.

3. A fuel-heated water reservoir according to claim 1 or 2, characterized in that all parts (17, 2) of the housing (1) of the water reservoir which enclose the combustion chamber (21) are provided with the aluminium layer on that side which faces the burner (12).

4. A fuel-heated water reservoir according to any of claims 1 to 3, characterized in that all parts (12, 20, 19, 18) which protrude into the combustion chamber (21) are provided with the aluminium layer.

## Revendications

1. Accumulateur d'eau chauffé par un combustible, comprenant un brûleur (12) et un réservoir d'eau (4) en acier, qui, du côté (10) baigné par l'eau est émaillé, caractérisé par le fait que la face (9) du réservoir (4), léchée par les gaz de combustion du brûleur (12), est recouverte d'une couche d'aluminium (13).

2. Accumulateur d'eau chauffé par un combustible, suivant la revendication un, caractérisé par le fait que la couche d'aluminium est appliquée par placage.

3. Accumulateur d'eau chauffé par un combustible, suivant la revendication un ou deux, caractérisé par le fait que toutes les parties (17, 2) de la chemise extérieure (1) de l'accumulateur, entourant la chambre de combustion (21), sont recouvertes, sur leur face regardant le brûleur (12), de la couche d'aluminium.

4. Accumulateur d'eau chauffé par un combustible, suivant l'une des revendications un à trois, caractérisé par le fait que toutes les parties (12, 20, 19, 18) pénétrant dans la chambre de combustion (21), sont recouvertes de la couche d'aluminium.
